# EUROPÄISCHE PATENTSCHRIFT

(11) **EP 2 333 177 B1**
(45) Veröffentlichungstag und Bekanntmachung des Hinweises auf die Patenterteilung: **26.02.2014**
(21) Anmeldenummer: 09178897.6
(22) Anmeldetag: 11.12.2009
(51) Int. Cl.: E04B 1/68, E06B 1/62

(54) **Vorkomprimiertes Dichtband**
Precompressed sealing tape
Bande d'étanchéité pré-comprimée

(43) Veröffentlichungstag der Anmeldung: 15.06.2011
(62) Teilanmeldung aus: 14151724.3
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 1 959 065
- EP-B1- 1 131 525
- WO-A1-98/45565
- US-A- 4 204 373

## Beschreibung

Die Erfindung bezieht sich auf ein vorkomprimiertes Dichtband für das Abdichten einer Fuge, beispielsweise zwischen einem Rahmenprofil eines Fensters oder einer Tür und einer Gebäudewand.

Aus EP 1 131 525 B1 ist ein vorkomprimiertes Dichtband bekannt, das aus einem elastisch rückstellfähigen Schaumstoffstreifen rechteckigen Querschnitts besteht, der in komprimiertem Zustand vollständig von einer Umhüllung umschlossen ist, die von einer Kunststofffolie gebildet ist. Die Kunststofffolie bildet eine in Längsrichtung des Dichtbandes verlaufende Reißlasche aus, indem die Kunststofffolie unter Bildung einer Sollreißstelle gegen sich selbst verhaftet ist. Zur Festlegung des Schaumstoffstreifens innerhalb der auf diese Weise gebildeten Tasche ist er an seiner Unterseite mit der Umhüllung verklebt, und die Umhüllung ist ihrerseits an ihrer Unterseite mit gesonderten Klebemitteln, beispielsweise einem doppelseitig klebenden Band, an einem Rahmenprofil anheftbar.

Dichtbänder dieser Art werden an dem abzudichtenden Rahmenprofil angeklebt, und nach Montage des Rahmenprofils in einer Gebäudewandöffnung wird die Umhüllung aufgerissen, um es dem Schaumstoffstreifen zu ermöglichen, sich elastisch rückzustellen und damit das Rahmenprofil an der Gebäudewand abzudichten. Bei diesen bekannten Dichtbändern ist jedoch nachteilig, dass sie nur in relativ geringen Breiten hergestellt werden können, da sich ansonsten aufgrund der Rückstellkraft des vorkomprimierten Dichtbands eine ovale bis runde Form innerhalb der Umhüllung ergibt, welche für den Einbau ungeeignet ist. Im Rahmen der ständig steigenden Anforderungen an die Abdichtung in Gebäuden ist es aber wünschenswert, vorkomprimierte Dichtbänder in beliebigen Breiten bereitzustellen, um höhere Dichtwerte, eine bessere Wärmeisolierung und besseren Schallschutz zu erzielen.

In US 4 204 373 ist ein Dichtband beschrieben, das aus einer flachen Leiste zum Ankleben an ein Rahmenprofil und einem darauf angeordneten Schaumstoffstreifen besteht. Der Schaumstoffstreifen ist von einer Folie aus Papier oder Kunststoff abgedeckt, die an der flachen Leiste angeklebt ist und den Schaumstoffstreifen im komprimierten Zustand hält. Im Randstreifen der Abdeckfolie verlaufen Aufreißfäden, mit deren Hilfe die Folie nach Installation des mit dem Dichtband versehenen Rahmenprofils im Bauwerk aufgerissen werden kann.

WO 98/45565 A beschreibt als nächstkommender Stand der Technik einen Dichtstreifen aus Schaumstoff, der von einer Umhüllung umgeben ist. In der Umhüllung kann auch eine biegesteife Schicht aus Pappe oder Kunststoff vorgesehen sein. Nach dem Öffnen der folienhaften Umhüllung expandiert der Schaumstoffstreifen ein wenig in der abzudichtenden Fuge, in die er lose eingelegt ist.

Diese Ausführungsformen besitzen den Nachteil, dass die in der Fuge verbleibende biegesteife Schicht den gehobenen Ansprüchen an Wärmeisolierung und hohe Dichtwerte nicht genügt und somit das gesamte Dichtelement im Langzeiteinsatz ungeeignet ist.

In EP 1 959 065 A1 ist ein Dichtband beschrieben, das einen rückstellfähigen Schaumstoffstreifen aufweist, der von einer folienhaften Umfüllung umgeben ist, die den Schaumstoffstreifen in einem komprimierten Zustand hält. Eine sich in Längsrichtung des Dichtbandes erstreckende Reißlasche dient zum Öffnen der Umhüllung und ermöglicht eine Rückstellung des Schaumstoffstreifens. Der Schaumstoffstreifen kann aus offenzelligem oder geschlossenzelligem Weichschaumstoff sein, ebenso ist eine mehrlagige Anordnung mehrerer aufeinander laminierter unterschiedlicher Schaumstoffmaterialien denkbar. Zum Anbringen des Dichtbands an einem einzubauenden Bauelement ist ein Klebeband an der Unterseite des Schaumstoffstreifens befestigt.

Der Erfindung liegt die Aufgabe zugrunde, ein vorkomprimiertes Dichtband zu schaffen, das einfach aufgebaut und leicht handhabbar ist, das in beliebigen Breiten geliefert werden kann und das verbesserte Dichteigenschaften liefert.

Diese Aufgabe wird durch die Merkmale des Anspruchs 1 gelöst.

Das erfindungsgemäße Dichtband, das zu einer Rolle aufgewickelt ist, umfasst einen elastisch rückstellfähigen, sich in Längsrichtung weiter als in Querrichtung erstreckenden Schaumstoffstreifen mit zwei Seitenflächen und mit zwei die Seitenflächen verbindenden Querflächen, eine folienhafte Umhüllung, die den Schaumstoffstreifen zumindest teilweise umgibt, und ein streifenförmiges Element, das im Bereich einer ersten Querfläche des Schaumstoffstreifens angeordnet ist. Dabei ist das streifenförmige Element aus Schaumstoff gebildet und weist eine höhere Biegefestigkeit auf als der Schaumstoffstreifen, wobei das streifenförmige Element eine Biegefestigkeit von mehr als 200 kPa aufweist, wobei die Biegefestigkeit in Anlehnung an die Norm ISO 1209-2, dritte Ausgabe aus dem Jahr 2007, bestimmt wird. Dadurch wird gewährleistet, dass die komprimierte Rechteckform des Schaumstoffstreifens auch bei großen Breiten des Dichtbands erhalten bleibt und das Dichtband auf einfache Weise herstellbar und handhabbar ist, während nach dem Einbau das Dichtband dauerhaft ausgezeichnete Dichtwerte liefert.

Vorteilhafterweise weist das streifenförmige Element eine Biegefestigkeit von mehr als 250 kPa, auf. In einer weiteren bevorzugten Ausführungsform weist das streifenförmige Element eine Biegefestigkeit von mehr als 300 kPa, bevorzugt mehr als 400 kPa, auf. In einer besonders bevorzugten Ausführungsform weist das streifenförmige Element eine Biegefestigkeit von mehr als 500 kPa, bevorzugt mehr als 1.000 kPa, und mehr bevorzugt mehr als 2.000 kPa auf. Auf diese Weise wird eine Verformung des Dichtbands auch bei großen Breiten effektiv minimiert.

In einer bevorzugten Ausführungsform ist die erste Querfläche des Schaumstoffstreifens fest mit dem streifenförmigen Element verbunden. Dadurch wird eine sichere Verbindung zwischen den beiden Schichten erzeugt und ein Verrutschen der Schichten gegeneinander verhindert.

Zur Anbringung an das abzudichtende Rahmenbauteil ist im Bereich der Seite des streifenförmigen Elements, welche der ersten Querseite des Schaumstoffstreifens abgewandt ist, ein Befestigungsmittel zur Befestigung des streifenförmigen Elements an dem Bauteil vorgesehen. Somit kann das erfindungsgemäße Dichtband bereits an dem abzudichtenden Rahmenbauteil vormontiert werden, und auf der Baustelle muss lediglich nach dem Einsetzen des Rahmenbauteils in die Gebäudeöffnung die Expansion des Schaumstoffstreifens durch Öffnen der Umhüllung ermöglicht werden.

Eine besonders einfache Anbringung des Dichtbands am Bauteil wird erzielt, wenn das Befestigungsmittel als doppelseitiger Klebestreifen ausgebildet ist, welcher wiederum vor der Anbringung von einer Abdeckfolie überdeckt sein kann.

In einer besonderen Ausgestaltung weist das streifenförmige Element in Längsrichtung eine geringere Biegefestigkeit auf als in Querrichtung. Dies fördert die Möglichkeit des Aufwickelns des Dichtbandes, ohne in Querrichtung eine Deformierung des Dichtbands zu begünstigen.

Vorzugsweise weist die Umhüllung eine sich in Längsrichtung erstreckende Reißlasche auf, die als Zugelement zum Öffnen der Umhüllung dient. Damit kann nach der Vormontage des Dichtbands auf einem abzudichtenden Rahmenbauteil die Umhüllung auf einfache Weise durch den Anwender geöffnet werden.

Es kann jeweils vorteilhaft sein, dass die Umhüllung mit mindestens einer sich in Längsrichtung des Dichtbands erstreckenden Sollreißstelle, vorzugsweise einer Perforationslinie, versehen ist, wodurch das Öffnen der Umhüllung vereinfacht wird.

In einer bevorzugten Ausführungsform ist ein erster Abschnitt der folienhaften Umhüllung zwischen der ersten Querfläche des Schaumstoffstreifens und dem streifenförmigen Element angeordnet. Auf diese Weise wird gewährleistet, dass bei geringem Platzverbrauch in Querrichtung gleichzeitig eine optimale Verbindung zwischen streifenförmigem Element und Bauteil stattfinden kann, weil die komplette Unterseite des streifenförmigen Elements als Befestigungsfläche zu Verfügung steht.

In einer weiterführenden Ausgestaltung ist der erste Abschnitt der Umhüllung in einem ersten Teilbereich der ersten Querfläche des Schaumstoffstreifens zwischen der ersten Querfläche und dem streifenförmigen Element angeordnet. Somit wird eine einfache Verbindung zwischen Schaumstoffstreifen und streifenförmigem Element möglich, weil der Großteil der ersten Querfläche des Schaumstoffstreifens als Befestigungsfläche zu Verfügung steht.

In diesem Fall erreicht man eine besonders effektive Vorkomprimierung des Dichtbands, wenn ein zweiter Abschnitt der Umhüllung in einem zweiten Teilbereich der ersten Querfläche des Schaumstoffstreifens, welche dem ersten Teilbereich gegenüberliegt, zwischen der ersten Querfläche und dem streifenförmigen Element angeordnet ist.

Die Erfindung wird nachfolgend unter Bezugnahme auf in den Zeichnungen dargestellte Ausführungsformen näher erläutert.
- Fig. 1: ist eine Querschnittsansicht einer Ausführungsform des erfindungsgemäßen vor- komprimierten Dichtbands zum Abdichten einer Fuge;
- Fig. 2: ist eine Querschnittsansicht einer weiteren Ausführungsform des erfindungsge- mäßen vorkomprimierten Dichtbands zum Abdichten einer Fuge, befestigt an ei- nem Bauteil;
- Fig. 3: ist eine Querschnittsansicht einer weiteren Ausführungsform des erfindungsge- mäßen vorkomprimierten Dichtbands zum Abdichten einer Fuge;
- Fig. 4: ist eine Querschnittsansicht einer weiteren Ausführungsform des erfindungsge- mäßen vorkomprimierten Dichtbands zum Abdichten einer Fuge;
- Fig. 5: ist eine Querschnittsansicht einer weiteren Ausführungsform des erfindungsge- mäßen vorkomprimierten Dichtbands zum Abdichten einer Fuge;
- Fig. 6: ist eine Querschnittsansicht einer weiteren Ausführungsform des erfindungsge- mäßen vorkomprimierten Dichtbands zum Abdichten einer Fuge, befestigt an ei- nem Bauteil;
- Fig. 7: ist eine Querschnittsansicht einer weiteren Ausführungsform des erfindungsge- mäßen vorkomprimierten Dichtbands zum Abdichten einer Fuge;
- Fig. 8: ist eine Querschnittsansicht einer weiteren Ausführungsform des erfindungsge- mäßen vorkomprimierten Dichtbands zum Abdichten einer Fuge;
- Fig. 9: ist eine Querschnittsansicht einer weiteren Ausführungsform des erfindungsge- mäßen vorkomprimierten Dichtbands zum Abdichten einer Fuge;
- Fig. 10: ist eine Querschnittsansicht einer weiteren Ausführungsform des erfindungsge- mäßen vorkomprimierten Dichtbands zum Abdichten einer Fuge;
- Fig. 11: ist eine Draufsicht auf eine weitere Ausführungsform des erfindungsgemäßen vorkomprimierten Dichtbands zum Abdichten einer Fuge;
- Fig. 12: ist eine Querschnittsansicht einer weiteren Ausführungsform des erfindungsge- mäßen vorkomprimierten Dichtbands zum Abdichten einer Fuge, befestigt an ei- nem Bauteil;
- Fig. 13: ist eine Querschnittsansicht einer weiteren Ausführungsform des erfindungsge- mäßen vorkomprimierten Dichtbands zum Abdichten einer Fuge;
- Fig. 14: ist eine Querschnittsansicht einer weiteren Ausführungsform des erfindungsge- mäßen vorkomprimierten Dichtbands zum Abdichten einer Fuge; und
- Fig. 15: ist eine Querschnittsansicht einer weiteren Ausführungsform des erfindungsge- mäßen vorkomprimierten Dichtbands zum Abdichten einer Fuge.
In den Zeichnungen sind Schaumstoffstreifen, Umhüllungen, Klebebänder, streifenförmige Elemente und Abdeckfolien teilweise in einem gewissen Abstand zueinander dargestellt, um die einzelnen Elemente, die das Dichtband bilden, klar voneinander abzuheben. In Wirklichkeit liegen diese Elemente jeweils eng aufeinander auf.

In Fig. 1 bis 15 ist ein Schaumstoffstreifen 2 dargestellt, der im dargestellten Beispiel einen rechteckigen Querschnitt hat, teilweise von einer folienhaften Umhüllung 4 umgeben ist und in einem vorkomprimierten Zustand gehalten wird. Der Schaumstoffstreifen 2 kann aus jedem beliebigen offenzelligen oder geschlossenzelligen Weichschaumstoff gebildet sein, z.B. aus Polyurethan oder Polyethylen, und kann für eine verzögerte Rückstellung imprägniert sein. Eine mehrlagige Anordnung mehrerer aufeinander laminierter unterschiedlicher Schaumstoffmaterialien ist ebenso denkbar wie die Anordnung einer imprägnierten Schaumstoffschicht auf oder neben einer nicht imprägnierten Schaumstoffschicht. Insbesondere in Querrichtung des Dichtbands können verschiedene Schaumstoffschichten aneinander angrenzend angeordnet sein, etwa um unterschiedliche Luftdurchlässigkeiten des Dichtbands im Innen- und Außenbereich bzw. ein Dampfdiffusionsgefälle zu gewährleisten. Der Schaumstoffstreifen 2 erstreckt sich in seiner Längsrichtung weiter als in seiner Querrichtung und weist zwei Seitenflächen 6 und zwei Querflächen 8, 9 (Oberseite 8 und Unterseite 9) auf, welche die beiden Seitenflächen 6 verbinden.

Das Material der Umhüllung 4 kann ein Folienmaterial, ein Gittergewebe, Papier oder anderes Material sein, das für den genannten Einsatzzweck geeignet ist. Außerdem sind auch laminierte Folien verwendbar, die aus einer Kunststofffolie bestehen, die mit einem Trägermaterial (z.B. Vlies) laminiert ist, oder gewebeverstärkte Folien. All diese Materialien sind mit dem Ausdruck "folienhaft" umschrieben. Auch Kombinationen dieser Materialien sind möglich. Bevorzugt ist allerdings eine thermoplastische Folie oder eine Schrumpffolie, welche sich unter Wärmeeinfluss zusammenzieht. Dieser zuletzt genannte Effekt kann auch nur in Teilen der Umhüllung 4 angewendet werden, um diese straff und faltenfrei zu machen, z.B. im Bereich der Oberseite 8 des Schaumstoffstreifens 2. Ebenso ist es möglich, dass die Umhüllung 4 lediglich im Bereich der Oberseite 8 des Schaumstoffstreifens 2 eine Verstärkung aufweist.

Im Bereich mindestens einer Querfläche, im vorliegenden Beispielsfall der Unterseite 9 des Schaumstoffstreifens 2, ist ein streifenförmiges Element 10 angeordnet, das in Querrichtung eine gewisse Biegefestigkeit aufweist. Die Biegefestigkeit sollte so hoch sein, dass das streifenförmige Element 10 die Kraft aufnimmt, welche von der Expansionsbestrebung des Schaumstoffstreifens 2 ausgeht und üblicherweise zu einer Verformung der flexiblen Umhüllung 4 hin zu einem Schlauch mit ovalem oder sogar rundem Querschnitt führen würde, ohne dass das streifenförmige Element 10 selbst zu sehr verformt wird.

Als Material des streifenförmigen Elements 10 ist ein Schaumstoff vorgesehen, der eine höhere, bevorzugt deutlich höhere Biegefestigkeit aufweist als der Schaumstoffstreifen 2. Näheres folgt hierzu weiter unten.

Das streifenförmige Element 10 ist in Längsrichtung derart biegbar, dass das Dichtband noch zu einer Rolle aufgewickelt werden kann.

Im Beispielsfall der Fig. 1, 2 und 5 bis 15 ist eine Reißlasche 22 vorgesehen, welche durch zwei aneinandergefügte Abschnitte der Umhüllung 4 gebildet ist. Ebenso ist es möglich, lediglich eine fahnenartige Erstreckung der Umhüllung 4 vorzusehen. Durch Ziehen an der Reißlasche wird die folienhafte Umhüllung 4 geöffnet und die Expansion des Schaumstoffstreifens 2 ermöglicht. Hierzu kann in der Umhüllung 4 im Bereich der Seitenfläche 6, an welcher die Reißlasche 22 vorragt, mindestens eine Sollreißstelle 14, vorzugsweise eine Perforationslinie, vorgesehen sein. Die in Fig. 1, 2 und 5 bis 9 dargestellten Positionen der Sollreißstellen 14 sind dabei bevorzugt, weil in diesem Fall nach dem Öffnen der Umhüllung 4 kein oder nur wenig Material an der linken Seitenfläche 6 verbleibt und ein großer Teil der Umhüllung 4 am expandierenden Schaumstoffstreifen 2 entlanggleitet und sich über dessen rechter Seitenfläche 6 anordnet. Dies kann beispielsweise genutzt werden, wenn die Umhüllung 4 besondere Dichteigenschaften aufweist, welche zur besonderen Abdichtung der rechten Seitenfläche 6, beispielsweise im Sinne einer Dampfdiffusionssperre, dienen. Jedoch ist auch eine Reihe anderer Positionen der Sollreißstellen 14 im Rahmen der Erfindung denkbar.

Die Umhüllung 4 kann auch im Bereich neben der Sollreißstelle 14 verstärkt sein, beispielsweise durch thermisches Veröden der Folie oder ein zusätzliches Aufbringen eines Klebestreifens oder thermisches Auflaminieren eines Folienstreifens. Dadurch entsteht eine Reißbegrenzung für den Fall, dass die Umhüllung 4 beim Durchtrennen der Sollreißstelle 14 neben der Sollreißstelle 14 aufreißt und unkontrolliert weiterreißen würde.

Ebenso ist es möglich, die Umhüllung 4 durch Zug an der Reißlasche 22 auch ohne Sollreißstelle 14 aufzureißen, wenn die Umhüllung 4 keinen großen Zugkräften widersteht, die Umhüllung 4 über einen Reißfaden aufzureißen oder die Umhüllung mit einem Messer aufzuschneiden oder mit einem anderen Hilfsmittel zu öffnen. Schließlich kann auch die gesamte Umhüllung entfernt werden, wenn die Befestigung der Umhüllung am Schaumstoffstreifen 2 oder am streifenförmigen Element 10 durch Zug lösbar ist.

Die Reißlasche 22 kann wie dargestellt auf der Außenseite (in den Figuren links), aus Gründen der besseren Zugänglichkeit nach der Montage des Bauteils 12 (z.B. bei Einsatz in einer Fassade oder Außenwand) aber auch auf der Innenseite (in den Figuren rechts) angeordnet sein. Ebenso können zwei Reißlaschen 22 auf der Innenseite und der Außenseite zum alternativen Öffnen der Umhüllung 4 von innen oder außen vorgesehen sein.

Ein doppelseitiges Klebeband 16 ist im dargestellten Beispielsfall zwischen der einen Querfläche des Schaumstoffstreifens 2, hier der Unterseite 9, und dem streifenförmigen Element 10 angeordnet und verbindet die beiden Elemente fest miteinander. Die feste Verbindung zwischen Schaumstoffstreifen 2 und streifenförmigem Element 10 kann auch über andere Mittel erfolgen, beispielsweise über thermoplastisches Laminieren. In den Ausführungsformen der Fig. 7 bis 9 kann die feste Verbindung zwischen Schaumstoffstreifen 2 und streifenförmigem Element 10 unter Umständen auch entfallen.

Ein Befestigungsmittel 18, das dem Anbringen des Dichtbandes an einem einzubauenden Bauteil 12 (siehe Fig. 2 und 6), etwa einem Rahmenprofil eines Fensters, dient, ist im Bereich des streifenförmigen Elements 10 angeordnet. In den in Fig. 1 bis 5, 7 bis 10 und 13 bis 15 dargestellten Ausführungsformen ist das Befestigungsmittel 18 als Klebestreifen ausgebildet, dessen nach unten gewandte Außenseite vorzugsweise von einer abziehbaren Abdeckfolie 20, beispielsweise einem Silikonpapier oder dergleichen, abgedeckt ist, solange das Dichtband nicht an dem Bauteil 12 angebracht ist.

Es sei an dieser Stelle betont, dass in der Praxis der Klebestreifen sehr häufig durch eine Klebeschicht realisiert ist, die an einem Silikonpapier oder dergleichen haftet und die in dieser Form auf das streifenförmige Element 10 aufkaschiert worden ist. Mitunter kann in dieser Klebeschicht noch ein Gittergewebe oder eine Trägerfolie, Vlies oder dergleichen zur Vergrößerung der Zugfestigkeit eingebettet sein. Der oben verwendete Ausdruck "Klebestreifen" soll daher auch Klebeschichten dieser hier beschriebenen Art umfassen. Dasselbe trifft für den Begriff "Klebeband" zu.

Ein erster Abschnitt 24 der folienhaften Umhüllung 4 ist in den Ausführungsformen der Fig. 1 bis 6 immer zwischen der ersten Querfläche 9 des Schaumstoffstreifens 2 und dem streifenförmigen Element 10 angeordnet.

Die Umhüllung deckt im Beispiel der Fig. 1, 2 und 6 die beiden Seitenflächen 6 sowie die Oberseite 8 des Schaumstoffstreifens 2 ab. Im Bereich der Unterseite 9 des Schaumstoffstreifens 2 ist jeweils ein erster Abschnitt 24 der Umhüllung 4 über einem Teilbereich der Unterseite 9 des Schaumstoffstreifens 2 angeordnet. Außerdem ist ein zweiter Abschnitt 26 der Umhüllung 4 in einem zweiten Teilbereich der ersten Querfläche, hier Unterseite 9 des Schaumstoffstreifens 2, welche dem ersten Teilbereich gegenüberliegt, zwischen der ersten Querfläche 9 und dem streifenförmigen Element 10 angeordnet. Die beiden Abschnitte 24 und 26 der Umhüllung 4 umfassen also die beiden unteren Kanten des Schaumstoffstreifens 2, sind nach innen umgeschlagen und dort am Schaumstoffstreifen 2 befestigt, vorzugsweise verklebt oder mit dem Schaumstoffstreifen 2 laminiert bzw. verschweißt. Zwischen den beiden Abschnitten 24, 26 der Umhüllung 4 bleibt die Unterseite 9 des Schaumstoffstreifens 2 von der Umhüllung 4 unbedeckt. Dort ist in Fig. 1 das doppelseitige Klebeband 16 befestigt. Das Klebeband 16 kann sich aber auch, wie in Fig. 2 und 6 dargestellt, über die beiden Abschnitte 24, 26 der Umhüllung 4 erstrecken.

In Fig. 2, 6 und 12 ist ein Bauteil 12 mit daran befestigtem Dichtband dargestellt. In einer solchen Konfiguration kann das Bauteil 12 als fertiger Bausatz zur Baustelle geliefert werden. Die Verbindung zwischen Dichtband und Bauteil 12 wird durch das Befestigungsmittel 18 hergestellt. In Fig. 2 ist dieses Befestigungsmittel 18 der Klebestreifen, von welchem zuvor die Abdeckfolie 20 entfernt wurde. In Fig. 6 ist das Befestigungsmittel 18 ein Keder- bzw. Steckprofil, welches für eine sichere Verbindung sorgt und vorzugsweise durch seitliches Aufschieben oder Einrasten mit dem Bauteil verbunden wird. In einer weiteren bevorzugten Ausführungsform (siehe Fig. 12) ist es möglich, eine Art Einschubfach zu bilden. Dabei ist das Befestigungsmittel 18 lediglich durch seitlich überstehende Abschnitte 34 des streifenförmigen Elements 10 gebildet, welche durch Schultern 36 des Bauteils 12 an einer Bewegung nach oben gehindert und festgehalten werden.

Das Dichtband wird üblicherweise mittels des Befestigungsmittels 18 bereits vor dem Einbau oder sogar vor dem Transport des abzudichtenden Rahmenbauteils 12 an diesem befestigt. Nach dem Einbau in die entsprechende Gebäudeöffnung vor Ort muss dann lediglich noch die Umhüllung 4 durch ein Messer oder durch Zug an der Reißlasche 22 geöffnet werden. Dabei bleibt das am Rahmenbauteil 12 befestigte streifenförmige Element 10 (welches üblicherweise nicht expansionsfähig ist) unverändert, während der Schaumstoffstreifen 2 nach oben expandiert und die Abdichtung der Fuge gewährleistet. Dabei gleitet der in der Fuge verbleibende Teil der Umhüllung 4 am expandierenden Schaumstoffstreifen 2 entlang und bedeckt schließlich im Endzustand vorzugsweise zumindest einen Abschnitt dessen rechter Seitenfläche 6.

Insbesondere bei der Ausführungsform nach Fig. 12 könnte eine Anbringung des Dichtbands an einem Fensterrahmenprofil bereits kurz nach der Fertigung desselben erfolgen, noch bevor daraus ein kompletter Fensterrahmen gefertigt wird.

Die in Fig. 3 dargestellte Ausführungsform ist lediglich als Rollenware anwendbar. In diesem Fall ist der erste Abschnitt 24 der Umhüllung am rechten äußeren Randbereich der Unterseite 9 des Schaumstoffstreifens 2 angeordnet und dort fest verhaftet. Die Umhüllung 4 umgibt die rechte Seitenfläche 6 des Schaumstoffstreifens 2 und zumindest einen Teil der Oberseite 8 des Schaumstoffstreifens 2. Im Bereich der Oberseite 8 ist die Umhüllung 4 umgeschlagen und bildet eine Schlaufe aus, an deren Ende ein zweiter Abschnitt 26 der Umhüllung 4 fest an der Oberseite 8 des Schaumstoffstreifens 2 verhaftet ist. Die Schlaufe bildet somit die Aufgehreserve der Umhüllung 4, entsprechend der maximal gewünschten Expansion des Schaumstoffstreifens 2.

Nach dem Abwickeln des Dichtbands von der Rolle verbleibt nur soviel Zeit für das Anbringen des Dichtbands an dem Bauteil 12 und das Einsetzen des Bauteils 12 in die dafür vorgesehene Öffnung im Mauerwerk, bis die verzögerte Expansion des Schaumstoffstreifens 2 das Dichtband zu groß zum Einfügen in die Öffnung macht. Da heutige Imprägnierungen eine Verzögerung der Expansion des Schaumstoffstreifens 2 um mehrere Stunden ermöglichen, stellt dies aber keine wesentliche Einschränkung dar.

In der in Fig. 4 dargestellten weiterführenden Ausführungsform umgibt eine zweite Umhüllung 28 das in Fig. 3 dargestellte Dichtband. In diesem Fall kann das Dichtband auch in Streifenform hergestellt werden. Die zweite Umhüllung 28 kann ebenfalls eine Reißlasche aufweisen oder einem anderen beliebigen Öffnungsmechanismus zugänglich sein. Die zweite Umhüllung 28 verläuft durchgängig entlang der Unterseite des streifenförmigen Elements 10 und ist mit dieser verhaftet, z.B. durch Verklebung, Verschweißung oder Laminierung, evtl. nur an einer oder zwei Stellen. Der Klebestreifen 18 zur Befestigung des Dichtbands am Bauteil 12 ist in dieser Ausführungsform direkt an der zweiten Umhüllung 28 angebracht.

In der Ausführungsform der Fig. 5 verläuft der erste Abschnitt 24 der Umhüllung 4 durchgängig zwischen dem Schaumstoffstreifen 2 und dem streifenförmigen Element 10. Dabei erfolgt die Befestigung des ersten Abschnitts 24 an der Unterseite 9 des Schaumstoffstreifens 2 über das doppelseitige Klebeband 16, während ein weiteres doppelseitiges Klebeband 27 die Verbindung zwischen dem ersten Abschnitt 24 der Umhüllung 4 und dem streifenförmigen Element 10 herstellt. Anstelle der Klebebänder 16, 24 kann die Umhüllung 4 an den Schaumstoffstreifen 2 bzw. das streifenförmige Element 10 auch auf andere Weise angeklebt, angeschweißt oder laminiert werden. Wie auch in den übrigen Ausführungsformen (außer Fig. 3) verhindert die Umhüllung 4 die Expansion des Schaumstoffstreifens 2 und hält ihn im vorkomprimierten Zustand.

In Fig. 7 sind der erste Abschnitt 24 und der zweite Abschnitt 26 der Umhüllung direkt an den Seitenflächen des streifenförmigen Elements 10 befestigt, vorzugsweise verklebt, verschweißt oder laminiert. Die Unterseite 9 des Schaumstoffstreifens 2 ist frei von der Umhüllung 4, so dass eine vollflächige Verbindung zwischen Klebeband 16, Schaumstoffstreifen 2 und streifenförmigem Element 10 realisiert werden kann.

Fig. 8 zeigt eine Ausführungsform ähnlich Fig. 7, allerdings sind der erste Abschnitt 24 und der zweite Abschnitt 26 der Umhüllung 4 nach unten um die Kanten des streifenförmigen Elements 10 umgeschlagen und dort befestigt, vorzugsweise verklebt, verschweißt oder laminiert. Dazwischen ist der Klebestreifen 18 angeordnet. Dieser kann sich auch über die beiden Abschnitte 24 und 26 erstrecken.

In Fig. 9 verläuft die Umhüllung 4 durchgängig entlang der Unterseite des streifenförmigen Elements 10 und ist mit dieser verhaftet, ebenfalls durch Verklebung, Verschweißung oder Laminierung, evtl. nur an einer oder zwei Stellen, vorzugsweise aber mittels eines doppelseitigen Klebebandes. Der Klebestreifen 18 zur Befestigung des Dichtbands am Bauteil 12 ist in dieser Ausführungsform direkt an der Umhüllung 4 angebracht.

Es ist auch eine nicht aneinander angrenzende Anordnung von zwei Schaumstoffstreifen 2 auf dem streifenförmigen Element 10 möglich (siehe Fig. 10). Es genügt nämlich in bestimmten Fällen, wenn der äußere und innere Bereich der Fuge verschlossen ist und eine Luftschicht zwischen den beiden Schaumstoffstreifen 2 eingeschlossen wird, die auch isolieren soll. Dies hat mehrere Vorteile, z.B. weniger Materialverbrauch, eine geringere Expansion im mittleren Bereich und damit die Bildung eines insgesamt flacheren Dichtbands, sowie die Überbrückung fast beliebiger Fugenbreiten (z.B. 15-30 cm). Außerdem können auch drei und mehr nicht aneinander angrenzende Schaumstoffstreifen 2 auf dem streifenförmigen Element 10 angeordnet sein. Die Umhüllung 4 kann dann auch aus mehreren Teilen bestehen (z.B. einem linken und einem rechten Teil), die jeweils einen Schaumstoffstreifen 2 umgeben, mit jeweils eigener Reißlasche 22 und Sollreißstelle 14. Eine durchgängige Umhüllung 4, die auf einmal auslösbar ist und die zusätzlich zwischen den Schaumstoffstreifen 2 am streifenförmigen Element 10 befestigt ist, ist ebenfalls denkbar.

Wie in Fig. 11 dargestellt ist, kann das streifenförmige Element 10 außerdem in den Zwischenbereichen, in denen kein Schaumstoffstreifen 2 angebracht ist, nicht durchgängig, d.h. unterbrochen ausgeführt sein und z.B. Stege 30 aus demselben oder einem anderen Material aufweisen, welche die durchgängigen Abschnitte 32 des streifenförmigen Elements 10 miteinander verbinden.

In Fig. 13 ist die Umhüllung 4 zweiteilig gestaltet und die beiden getrennten Abschnitte der Umhüllung 4 umgeben lediglich die linke Seitenfläche 6 des Schaumstoffstreifens 2 bzw. die rechte Seitenfläche 6 des Schaumstoffstreifens 2. Die Oberseite 8 des Schaumstoffstreifens 2 ist von einem weiteren biegesteifen Element 38 mit denselben Eigenschaften wie das streifenförmige Element 10 bedeckt und wird dadurch noch besser im komprimierten Zustand gehalten als nur durch die Umhüllung 4. Die Umhüllung 4 kann aber auch beide biegesteifen Elemente 10, 38 komplett umgeben.

In Fig. 14 ist eine Ausführungsform gezeigt, die der Ausführungsform aus Fig. 13 ähnlich ist. Allerdings ist das ursprüngliche streifenförmige Element 10 in doppelter Breite ausgebildet und um 180 Grad umgeschlagen, so dass es die Unterseite 9, die Oberseite 8 und eine Seitenfläche 6 des Schaumstoffstreifens 2 bedeckt und den Schaumstoffstreifen 2 so zwischen sich einklemmt. An der Knickstelle kann das streifenförmige Element 10 mit einer Sollbruchstelle 40 ausgerüstet sein. Die Umhüllung 4 umgibt hier lediglich die linke Seitenfläche 6 des Schaumstoffstreifens 2.

Wie in Fig. 15 dargestellt ist, kann auch eine lösbare Naht 42 z.B. im mittleren Bereich des Dichtbands als zusätzlicher Niederhalter zur Vermeidung der Kuppelform des Schaumstoffstreifens 2 dienen. Die Naht 42 verläuft dabei vorzugsweise durch den Schaumstoffstreifen 2 und das streifenförmige Element 10.

Es sind noch viele andere Ausführungsformen der vorliegenden Erfindung denkbar. Die unter Bezugnahme auf Fig. 1 bis 15 dargestellten Einzelheiten können auch bei den jeweils anderen Ausführungsformen verwendet werden. Ebenso sind andere Gestaltungen denkbar, solange das streifenförmige Element 10 aus einem biegesteifen Schaumstoff gebildet ist und der Schaumstoffstreifen 2 teilweise von der Umhüllung 4 umgeben ist.

In der Praxis sind die Schaumstoffstreifen 2 meist so vorkomprimiert, dass sie beim Entspannen vorzugsweise bis auf etwa das Fünf- bis Zehnfache ihrer im vorkomprimierten Zustand eingenommenen Dicke expandieren können, wovon aber häufig nur etwa die Hälfte ausgenutzt wird, um eine sichere Anlage an dem Gebäudeteil zu gewährleisten, das dem abzudichtenden Profilelement gegenüberliegt.

Als Material des streifenförmigen Elements 10 ist ein Schaumstoff vorgesehen, der eine höhere Biegefestigkeit aufweist als der Schaumstoffstreifen 2, üblicherweise eine deutlich höhere Biegefestigkeit. Das streifenförmige Element hat dabei eine Biegefestigkeit von mehr als 200 kPa, bevorzugt mehr als 250 kPa. In einer bevorzugten Ausführungsform weist das streifenförmige Element eine Biegefestigkeit von mehr als 300 kPa, bevorzugt mehr als 400 kPa, auf. In einer besonders bevorzugten Ausführungsform weist das streifenförmige Element eine Biegefestigkeit von mehr als 500 kPa, bevorzugt mehr als 1.000 kPa, und mehr bevorzugt mehr als 2.000 kPa auf. Auf diese Weise wird eine Verformung des Dichtbands auch bei großen Breiten effektiv minimiert.

Das Material des Schaumstoffstreifens 2 hingegen weist eine Biegefestigkeit von weniger als 150 kPa, bevorzugt weniger als 125 kPa, mehr bevorzugt weniger als 100 kPa auf.

Die Biegefestigkeit des Materials des streifenförmigen Elements 10 bzw. des Schaumstoffstreifens 2 wird dabei in Anlehnung an die Norm ISO 1209-2, dritte Ausgabe aus dem Jahr 2007, bestimmt. Diese internationale Norm wird üblicherweise zum Messen der Biegefestigkeit von Kunststoffen verwendet, eignet sich aber in etwas abgewandelter Form auch ausgezeichnet für die Messung der Biegefestigkeit von Schaumstoffen.

Hierbei wird eine gleichmäßig veränderte Kraft in der Mitte zwischen zwei Auflagen senkrecht auf eine Probe aufgebracht und diese somit durchgebogen. Aus der gemessenen Kraft-/Deformationskurve wird die Biegefestigkeit berechnet (siehe Kapitel 3 der ISO 1209-2). Die Testvorrichtung ist in Kapitel 4, Fig. 1 näher dargestellt. Ein Beispiel für das verwendete Prüfgerät ist der Typ BZ2.5/TN1S der Firma Zwick aus Ulm, Deutschland. Als Messdose wird hierbei z.B. der Typ KAP-Z für Kräfte bis 200 N eingesetzt.

Die Auflagen bestehen aus zwei parallelen zylindrischen Auflageelementen, die in derselben horizontalen Ebene angeordnet sind und von denen jedes einen Radius von (15 +/- 1) mm aufweist. Die Länge der Auflageelemente ist größer als die Breite der Proben und beträgt im vorliegenden Fall 80 mm.

Der Abstand L zwischen den Auflageelementen weicht bei der vorliegenden Messung von der ISO 1209-2 ab und ist auf (85 +/- 2) mm festgelegt. Das Kraftübertragungselement besitzt dieselbe Form wie die Auflageelemente. Auch die übrigen in Kapitel 5.1 der ISO 1209-2 angegebenen Größenangaben werden für den speziellen Einsatzzweck der Messung von Schaumstoffen geändert. Jede gemessene Schaumstoffprobe ist ein Quader mit Länge I = (150 +/- 3) mm, Breite b = (40 +/- 2) mm und Dicke d = (3,0 +/- 0,2) mm. Von den unter Kapitel 6 der ISO 1209-2 beschriebenen Testbedingungen wird die erste verwendet, also eine Messung bei (23 +/- 2) °C und (50 +/- 10) % relativer Luftfeuchtigkeit. Entgegen dem in Kapitel 7 der ISO 1209-2 angegebenen Geschwindigkeitswert der Bewegung des Kraftübertragungselements wird dieses lediglich mit (10 +/- 1) mm pro Minute nach unten bewegt. Außerdem wird die Kraft bis zu einer maximalen Durchbiegung des Schaumstoffs von 20 mm gemessen und der im Verlauf der Messung aufgetretene Maximalwert F_{R} der Kraft festgehalten.

Die Berechnung der Biegefestigkeit R (in kPa) ergibt sich gemäß Kapitel 8.1 der ISO 1209-2 somit aus der Formel R = 1,5 F_{R} *L / bd² * 10⁶, wobei F_{R} die maximale angewandte Kraft in kN ist, L der Abstand zwischen den Auflageelementen in mm, b die Breite der Probe in mm und d die Dicke der Probe in mm.

Bei den zuvor vorgegebenen Werten für L, b und d ergeben sich aus der gemessenen Kraft F_{R} für das Material des streifenförmigen Elements 10 und des Schaumstoffstreifens 2 die oben genannten Werte.

Die in den Fig. 1 bis 15 dargestellten Ausführungsformen sind in einer eher idealisierten Gestalt des Querschnitts des Schaumstoffstreifens 2 dargestellt. In Wirklichkeit ist nämlich die obere Querfläche 8 des Schaumstoffstreifens 2 durch den von innen wirkenden Druck zumindest ein wenig in Richtung einer Kuppelform ausgedehnt, sodass der Querschnitt des Schaumstoffstreifens 2 im vorkomprimierten Zustand eine vom Rechteck in gewissem Umfang, wenn auch nicht zu stark abweichende Gestalt annimmt. Auch eine gewisse Querdurchbiegung (Außenwölbung) des biegesteifen Elements 10 ist in der Praxis zu beobachten, vor allem bei großen Breiten des Dichtbands.

Die Erfindung wurde vorstehend am Beispiel eines Schaumstoffstreifens 1 mit rechteckigem Querschnitt beschrieben, weil dieses die Erläuterung der Erfindung und ihrer Merkmale sehr erleichtert. Mit "rechteckig" soll auch "quadratisch" umfasst sein. Der Fachmann erkennt indessen, dass sich die Erfindung in entsprechender Weise auch mit Schaumstoffstreifen 2 realisieren lässt, die vom Rechteck abweichende Querschnitte haben. Die angegebene Querschnittsgestalt des Schaumstoffstreifens 2 soll daher nicht einschränkend verstanden werden.

## Patentansprüche

1. Vorkomprimiertes Dichtband, das zu einer Rolle aufgewickelt ist, für das Abdichten einer Fuge, mit
einem elastisch rückstellfähigen, sich in Längsrichtung weiter als in Querrichtung erstreckenden Schaumstoffstreifen (2), der zwei Seitenflächen (6) und zwei diese Seitenflächen (6) verbindende Querflächen (8, 9) aufweist,
einer folienhaften Umhüllung (4), die den Schaumstoffstreifen (2) zumindest teilweise umgibt, und
einem streifenförmigen Element (10), das im Bereich einer ersten Querfläche (9) des Schaumstoffstreifens (2) angeordnet ist,
**dadurch gekennzeichnet, dass**
das streifenförmige Element (10) aus Schaumstoff gebildet ist und eine höhere Biegefestigkeit aufweist als der Schaumstoffstreifen (2), wobei das streifenförmige Element (10) eine Biegefestigkeit von mehr als 200 kPa aufweist, wobei die Biegefestigkeit in Anlehnung an die Norm ISO 1209-2, dritte Ausgabe aus dem Jahr 2007, bestimmt wird.

2. Vorkomprimiertes Dichtband nach Anspruch 1, **dadurch gekennzeichnet, dass** das streifenförmige Element (10) eine Biegefestigkeit von mehr als 250 kPa aufweist.

3. Vorkomprimiertes Dichtband nach Anspruch 2, **dadurch gekennzeichnet, dass** das streifenförmige Element (10) eine Biegefestigkeit von mehr als 300 kPa, bevorzugt mehr als 400 kPa, aufweist.

4. Vorkomprimiertes Dichtband nach Anspruch 3, **dadurch gekennzeichnet, dass** das streifenförmige Element (10) eine Biegefestigkeit von mehr als 500 kPa, bevorzugt mehr als 1.000 kPa, und mehr bevorzugt mehr als 2.000 kPa aufweist.

5. Vorkomprimiertes Dichtband nach einem der vorangehenden Ansprüche, **dadurch gekennzeichnet, dass** die erste Querfläche (9) des Schaumstoffstreifens (2) fest mit dem streifenförmigen Element (10) verbunden ist.

6. Vorkomprimiertes Dichtband nach einem der vorangehenden Ansprüche, **dadurch gekennzeichnet, dass** im Bereich der Seite des streifenförmigen Elements (10), welche der ersten Querseite (9) des Schaumstoffstreifens (2) abgewandt ist, ein Befestigungsmittel (18) zur Befestigung des streifenförmigen Elements (10) an einem Bauteil (12) vorgesehen ist.

7. Vorkomprimiertes Dichtband nach Anspruch 6, **dadurch gekennzeichnet, dass** das Befestigungsmittel (18) als doppelseitiger Klebestreifen ausgebildet ist.

8. Vorkomprimiertes Dichtband nach Anspruch 1, **dadurch gekennzeichnet, dass** das streifenförmige Element (10) in Längsrichtung eine geringere Biegefestigkeit aufweist als in Querrichtung.

9. Vorkomprimiertes Dichtband nach einem der vorangehenden Ansprüche, **dadurch gekennzeichnet, dass** die Umhüllung (4) eine sich in Längsrichtung erstreckende Reißlasche (22) aufweist, die als Zugelement zum Öffnen der Umhüllung (4) dient.

10. Vorkomprimiertes Dichtband nach einem der vorangehenden Ansprüche, **dadurch gekennzeichnet, dass** die Umhüllung (4) mit mindestens einer sich in Längsrichtung des Dichtbands erstreckenden Sollreißstelle (14), vorzugsweise einer Perforationslinie, versehen ist.

11. Vorkomprimiertes Dichtband nach einem der vorangehenden Ansprüche, **dadurch gekennzeichnet, dass** ein erster Abschnitt (24) der folienhaften Umhüllung (4) zwischen der ersten Querfläche (9) des Schaumstoffstreifens (2) und dem streifenförmigen Element (10) angeordnet ist.

12. Vorkomprimiertes Dichtband nach einem Anspruch 11, **dadurch gekennzeichnet, dass** der erste Abschnitt (24) der Umhüllung (4) in einem ersten Teilbereich der ersten Querfläche (9) des Schaumstoffstreifens (2) zwischen der ersten Querfläche (9) und dem streifenförmigen Element (10) angeordnet ist.

13. Vorkomprimiertes Dichtband nach Anspruch 12, **dadurch gekennzeichnet**, dass-ein zweiter Abschnitt (26) der Umhüllung (4) in einem zweiten Teilbereich der ersten Querfläche (9) des Schaumstoffstreifens (2), welche dem ersten Teilbereich gegenüberliegt, zwischen der ersten Querfläche (9) und dem streifenförmigen Element (10) angeordnet ist.

## Claims

1. A precompressed sealing tape which is wound into a roll for the sealing of a joint, with
with an elastically returning foam strip (2) extending in the longitudinal direction further than in the transverse direction, which provides two lateral faces (6) and two transverse faces (8, 9) connecting these lateral faces (6),
a foil covering (4), which at least partially surrounds the foam strip (2), and
a strip-shaped element (10), which is arranged in the region of a first transverse face (9) of the foam strip (2)
**characterised in that**
the strip-shaped element (10) is formed from foam material and provides a higher bending strength than the foam strip (2), whereas the strip-shaped element (10) provides a bending strength of more than 200 kPa, where the bending strength is determined on the basis of the standard ISO 1209-2, 3^{rd} Edition from the year 2007.

2. The precompressed sealing tape according to claim 1,
**characterised in that**
the strip-shaped element (10) provides a bending strength of more than 250 kPa.

3. The precompressed sealing tape according to claim 2,
**characterised in that**
the strip-shaped element (10) provides a bending strength of more than 300 kPa, preferably more than 400 kPa.

4. The precompressed sealing tape according to claim 3,
**characterised in that**
the strip-shaped element (10) provides a bending strength of more than 500 kPa, preferably more than 1000 kPa, and by greater preference more than 2000 kPa.

5. The precompressed sealing tape according to any one of the preceding claims,
**characterised in that**
the first transverse face (9) of the foam strip (2) is connected rigidly to the strip-shaped element (10).

6. The precompressed sealing tape according to any one of the preceding claims,
**characterised in that**,
in the region of the side of the strip-shaped element (10), which faces away from the first transverse side (9) of the foam strip (2), a fastening means (18) for the fastening of the strip-shaped element (10) to a construction element (12) is provided.

7. The precompressed sealing tape according to claim 6,
**characterised in that**
the fastening means (18) is embodied as a double-sided adhesive strip.

8. The precompressed sealing tape according to claim 1,
**characterised in that**
the strip-shaped element (10) provides a lower bending strength in the longitudinal direction than in the transverse direction.

9. The precompressed sealing tape according to any one of the preceding claims,
**characterised in that**
the covering (4) provides a tear-off flap (22) extending in the longitudinal direction which serves as a pulling element for opening the covering (4).

10. The precompressed sealing tape according to any one of the preceding claims,
**characterised in that**
the covering (4) is provided with at least one desired tearing point (14) extending in the longitudinal direction of the sealing tape, preferably a perforated line.

11. The precompressed sealing tape according to any one of the preceding claims,
**characterised in that**
a first portion (24) of the foil covering (4) is arranged between the first transverse face (9) of the foam strip (2) and the strip-shaped element (10).

12. The precompressed sealing tape according to claim 11,
**characterised in that**
the first portion (24) of the covering (4) is arranged in a first sub-region of the first transverse face (9) of the foam strip (2) between the first transverse face (9) and the strip-shaped element (10).

13. The precompressed sealing tape according to claim 12,
**characterised in that**
a second portion (26) of the covering (4) is arranged in a second sub-region of the first transverse face (9) of the foam strip (2), which is disposed opposite to the first sub-region, between the first transverse face (9) and the strip-shaped element (10).

## Revendications

1. Bande d'étanchéité pré-comprimée enroulée en un rouleau, pour l'étanchéification d'un joint, comprenant
un ruban de mousse élastique apte au repositionnement(2), étant plus long dans la direction longitudinale que dans la direction transversale, qui présente deux faces latérales (6) et deux faces transversales (8, 9) reliant ces deux faces latérales (6),
un gainage (4) sous forme de feuille, qui entoure au moins en partie le ruban de mousse (2) et
un élément (10) en forme de ruban, disposé dans la zone d'une première face transversale (9) du ruban de mousse (2),
**caractérisée en ce que**
l'élément en forme de ruban (10) est formé de mousse et présente une résistance à la flexion plus élevée que celle du ruban de mousse (2), l'élément en forme de ruban (10) présentant une résistance à la flexion de plus de 200 kPa, la résistance à la flexion étant définie en référence à la norme ISO 1209-2, troisième édition de l'année 2007.

2. Bande d'étanchéité pré-comprimée selon la revendication 1, **caractérisée en ce que** l'élément en forme de ruban (10) présente une résistance à la flexion de plus de 250 kPa.

3. Bande d'étanchéité pré-comprimée selon la revendication 2, **caractérisée en ce que** l'élément en forme de ruban (10) présente une résistance à la flexion de plus de 300 kPa, de préférence de plus de 400 kPa.

4. Bande d'étanchéité pré-comprimée selon la revendication 3, **caractérisée en ce que** l'élément en forme de ruban (10) présente une résistance à la flexion de plus de 500 kPa, de préférence de plus de 1.000 kPa, et plus préférentiellement de plus de 2.000 kPa.

5. Bande d'étanchéité pré-comprimée selon l'une des revendications précédentes, **caractérisée en ce que** la première face transversale (9) du ruban de mousse (2) est relié fermement avec l'élément en forme de ruban (10).

6. Bande d'étanchéité pré-comprimée selon l'une des revendications précédentes, **caractérisée en ce que**, dans la zone du côté de l'élément en forme de ruban (10), opposé à la première face transversale (9) du ruban de mousse (2), il est prévu un moyen de fixation (18) pour fixer l'élément en forme de ruban (10) sur un composant (12).

7. Bande d'étanchéité pré-comprimée selon la revendication 6, **caractérisée en ce que** le moyen de fixation (18) est réalisé sous forme de ruban adhésif à double face.

8. Bande d'étanchéité pré-comprimée selon la revendication 1, **caractérisée en ce que** l'élément en forme de ruban (10) présente dans la direction longitudinale une résistance à la flexion moins élevée que dans la direction transversale.

9. Bande d'étanchéité pré-comprimée selon l'une des revendications précédentes, **caractérisée en ce que** le gainage (4) présente une patte de rupture (22) s'étendant dans la direction longitudinale, qui sert d'élément de traction pour l'ouverture du gainage (4).

10. Bande d'étanchéité pré-comprimée selon l'une des revendications précédentes, **caractérisée en ce que** le gainage (4) est muni d'au moins un point de rupture de consigne (14), s'étendant dans la direction longitudinale de la bande d'étanchéité, de préférence d'une ligne de perforation.

11. Bande d'étanchéité pré-comprimée selon l'une des revendications précédentes, **caractérisée en ce qu'**une première section (24) du gainage (4) sous forme de feuille est disposée entre la première face transversale (9) du ruban de mousse (2) et l'élément en forme de ruban (10).

12. Bande d'étanchéité pré-comprimée selon la revendication 11, **caractérisée en ce que** la première section (24) du gainage (4) est disposée dans une première zone partielle de la première face transversale (9) du ruban de mousse (2) entre la première face transversale (9) et l'élément en forme de ruban ( 10 ) .

13. Bande d'étanchéité pré-comprimée selon la revendication 12, **caractérisée en ce qu'**une seconde section (26) du gainage (4) est disposée dans une seconde zone partielle de la première face transversale (9) du ruban de mousse (2), en vis-à-vis de la première zone partielle, entre la première face transversale (9) et l'élément en forme de ruban (10).
